# EUROPÄISCHE PATENTSCHRIFT

(11) **EP 1 573 164 B1**
(45) Veröffentlichungstag und Bekanntmachung des Hinweises auf die Patenterteilung: **14.05.2008**
(21) Anmeldenummer: 03782286.3
(22) Anmeldetag: 02.12.2003
(51) Int. Cl.: E06B 9/266, E06B 9/36

(54) **VERFAHREN UND VORRICHTUNG ZUR MONTAGE VON TRAGSCHIENEN FÜR VERTIKALJALOUSIEN**
METHOD AND DEVICE FOR MOUNTING SUPPORTING TRACKS FOR VERTICAL BLINDS
PROCEDE ET DISPOSITIF POUR LE MONTAGE DE RAILS SUPPORTS POUR STORES VERTICAUX

(30) Priorität: 02.12.2002 DE 10256425; 28.02.2003 DE 10308677
(43) Veröffentlichungstag der Anmeldung: 14.09.2005
(73) Patentinhaber: VKR Holding A/S, 2970 Hørsholm (DK)
(72) Erfinder: GRAMSCH, Wilfried, 27616 Beverstedt (DE)
(74) Vertreter: von Ahsen, Erwin-Detlef
(86) Internationale Anmeldenummer: PCT/EP2003/013595
(87) Internationale Veröffentlichungsnummer: WO 2004/051046

(56) Entgegenhaltungen:
- EP-A- 0 861 965

## Beschreibung

Die Erfindung betrifft ein Verfahren und eine Vorrichtung zur Montage von Tragschienen für Vertikaljalousien. Eine Tragschiene für Vertikaljalousien wird durch EP-A-0 861 965 offenbart.

Die Tragschienen für Vertikaljalousien werden gegenwärtig manuell montiert. Das heißt, aus der erforderlichen Anzahl von Laufwagen und dem Zugwagen werden zunächst ein oder zwei sogenannte Laufzüge zusammengestellt, diese sodann mit der Wendewelle versehen und die Zugkette angebracht und die so vorbereiteten Laufzüge in die Tragschiene eingesetzt. Schließlich werden stirnseitig noch die erforderlichen Getriebe für die Wendewelle und die Zugkette eingesetzt und die Tragschienen stirnseitig durch Endkappe verschlossen. Die Montage der Tragschienen ist also mit einem sehr hohen manuellen Aufwand verbunden. Lediglich für das Zusammenstellen der Laufwagen und dem Zugwagen zu dem Laufzug gibt es Hilfsvorrichtungen.

Der Erfindung liegt also das Problem zugrunde, ein Verfahren und eine Vorrichtung zur weitestgehend automatischen Montage von Tragschienen für Vertikaljalousien vorzuschlagen.

Zur Lösung dieses Problems werden nach dem erfindungsgemäßen Verfahren ein Zugwagen , eine der Länge der Tragschiene entsprechende Anzahl von Laufwagen, ein Betätigungsgetriebe für die Vertikaljalousie und eine Endumlenkung aus jeweils dafür vorgesehenen Magazinen entnommen, in einer Schiene gruppiert und in ein Tragschienenprofil eingeschoben.

Die erfindungsgemäße Vorrichtung weist die folgende Merkmalen auf:
a) ein Laufzugmodul, in dem ein Zugwagen und eine vorgegebene Anzahl von Laufwagen hinsichtlich der Stellung ihres Lamellenhakens ausgerichtet und zu einem Laufzug gruppiert werden, wobei jeweils zwei benachbarte Wagen mittels eines Abstandshalters miteinander verbunden werden,
b) ein Modul, in dem der Laufzug mit einem Betätigungsgetriebe und/oder einer Endumlenkung sowie mit einem Zugorgan bestückt wird,
c) ein Modul, in dem der Laufzug in ein Tragschienprofil eingeschoben und das Betätigungsgetriebe und/oder die Endumlenkung positioniert werden.

Mit dem erfindungsgemäßen Verfahren und der erfindungsgemäßen Vorrichtung ist eine weitestgehend automatische Montage möglich. Gleichzeitig können aufgrund des modularen Aufbaus der Vorrichtung verschiedene Fertigungsschritte parallel durchgeführt werden, so daß sich eine effiziente Fertigung ergibt. Eine Pilotanlage hat eine Montagezeit von nur ¼ gegenüber der bisher üblichen manuellen Montage ergeben.

Weitere Merkmale der Erfindung beziehen sich auf Ausgestaltungen des Verfahrens und der Vorrichtung.

Die Erfindung wird nachfolgend anhand eines in den Zeichnungen dargestellten Ausführungsbeispiels näher erläutert. Es zeigen:
- Fig. 1: eine Vorrichtung mit den Erfindungsmerkmalen in Draufsicht,
- Fig. 2: ein Detail der Vorrichtung gemäß Fig. 1 in Draufsicht in vergrößertem Maßstab,
- Fig. 3: ein zweites Detail der Vorrichtung gemäß Fig. 1 in Draufsicht in vergrößertem Maßstab,
- Fig.4: ein drittes Detail der Vorrichtung gemäß Fig. 1 in Draufsicht in vergrößertem Maßstab,
- Fig. 5: ein viertes Detail der Vorrichtung gemäß Fig. 1 in Draufsicht in vergrößertem Maßstab,
- Fig. 6: in Detail der Vorrichtung gemäß Fig. 1 mit der Schweißeinrichtung in Draufsicht in vergrößertem Maßstab,
- Fig. 7: die Schweißeinrichtung gemäß Fig. 6 in Vorderansicht,
- Fig. 8: die Schweißeinrichtung gemäß Fig. 6 in Draufsicht,
- Fig. 9: ein weiteres Detail der Vorrichtung gemäß Fig. 1 in Draufsicht in vergrößertem Maßstab.

Mit der erfindungsgemäßen Vorrichtung können Tragschienen für jede beliebige Behangvariante von Vertikaljalousien montiert werden, also Vertikaljalousien mit einem einteiligen, nach links oder rechts öffnenden Behang, oder mit zweiteiligem Behang, bei dem die beiden Behanghälften nach außen oder zur Mitte öffnen. Bei Vertikaljalousien mit zweiteiligem Behang sind zwei Laufzüge erforderlich. Mit der Vorrichtung können deshalb der linke und der rechte Laufzug synchron gefertigt werden. Die Vorrichtung weist zu diesem Zweck ein linkes Laufzugmodul 10 und ein rechtes Laufzugmodul 11 auf, die exakt spiegelbildlich konstruiert sind. In Fig. 2 ist deshalb nur das rechte Laufzugmodul 11 näher gezeigt. Die einzelnen Laufwagen 12 werden aus einem gemeinsamen Sortierförderer 13 für das linke Laufzugmodul 10 und das rechte Laufzugmodul 11 einer Laufwagensortierung 14 zugeführt, die die Laufwagen 12 auf eine linke Laufwagenzuführung 15 und eine rechte Laufwagenzuführung 16 verteilt. Die linken und rechten Zugwagen 17 werden in gesonderten Sortierförderern 18 und 19 bevorratet und jeweils an eine Zugwagenzuführung 20 übergeben.

Zum Zusammenstellen eines Laufzuges 21 aus einem Zugwagen 17 und den Laufwagen 12 wird zunächst der Zugwagen 17 aus der Zugwagenzuführung 20 mittels eines Greifers 22 entnommen und einer Laufzugmontage 23 übergeben. Die Laufzugmontage 23 weist eine nach oben offene Schiene 24 mit einem U-Profil auf. Der Schiene 24 ist ein Sicherungsdorn 25 zugeordnet, der denselben Querschnitt aufweist wie eine Wendewelle der Vertikaljalousie. Bevor der Zugwagen 17 von dem Greifer 22 der Laufzugmontage 23 übergeben wird, wird zunächst die Schnecke des Zugwagens 10 mittels einer Schneckenausrichteinheit 26 ausgerichtet. Die Schneckenausrichteinheit 26 weist einen Dorn 27 auf, der mittels eines Zylinders 28 in den Zugwagen 17 bzw. dessen Schnecke einführbar ist und die Schnecke und damit den Lamellenhaken korrekt ausrichtet.

Sodann entnimmt der Greifer 22 die erforderliche Anzahl von Laufwagen 12 aus der Laufwagenzuführung 15 bzw. 16. Diese werden mittels der Schneckenausrichteinheit 26 in der vorgeschriebenen Weise ausgerichtet und sodann der Laufzugmontage 23 übergeben. Dabei werden die Laufwagen 12 in die Schiene 24 eingeführt, der Sicherungsdorn 25 durchdringt die einzelnen Schnecken der Laufwagen 12 und des Zugwagen 17 und sichert diese so in ihrer ausgerichteten Positionen.

Im Bereich der Laufzugmontage 23 befindet sich noch eine Abstandhalterstanze 29, durch die Abstandhalter 30 aus einem auf einer Vorratsrolle 60 vorgehaltenen Edelstahlstreifen gestanzt werden. Durch den Vorschub des Abstandhalters 30 während des Stanzens wird der Abstandhalters 30 gleichzeitig in den Zugwagen 17 bzw. an die Laufwagen 12 eingeführt und befestigt.

Bei einem einteiligen Behang für die Vertikaljalousie wird nur im linken Laufzugmodul 10 oder am rechten Laufzugmodul 11 ein Laufzug 21 montiert. Bei einem zweiteiligem Behang werden in beiden Laufzugmodulen 10 und 11 je ein Laufzug 21 synchron montiert.

Der insoweit vormontierten Laufzug 21 bzw. die beiden Laufzüge 21 werden nun in eine Übergabeschiene 31 gefördert. Der weitere Verfahrensgang hängt nun von der Art des Behanges für die Vertikaljalousie ab:

Bei einem einteiligen Behang mit einem linken oder rechten Laufzug 21 wird die Übergabeschiene 31 in eine Position verschoben, in der sie mit einer Montageschiene 32 für die Montage eines Monogetriebes zum Antrieb der Vertikaljalousie fluchtet. Der Laufzug 21 wird nun mittels eines Übergabeschiebers 33 in die Montageschiene 32 verschoben (Fig. 3). Der Montageschiene 32 ist dabei ein eigener Sicherungsdom 41 zugeordnet, damit sich die Laufwagen 12 und der Zugwagen 17 nicht verstellen.

Bei einem zweiteiligem Behang, bei dem die Behanghälften nach außen öffnen, befindet sich in der Übergabeschiene 31 ein linker und ein rechter Laufzug 21. Diese werden ebenfalls in der oben beschriebenen Weise an die Montageschiene 32 übergeben. Im vorliegenden Fall ist jedoch der Sicherungsdorn 25 an einem mittigen Lagerelement 69 an der Übergabeschiene 31 gelagert, so daß der linke Laufzug 21 nicht unmittelbar nach rechts in die Montageschiene 21 verschoben werden kann. Der linke Laufzug 21 wird daher zunächst in eine Zwischenlagerschiene 34 (Fig. 1) eingeschoben. Nach Rückfahren der Übergabeschiene 31 in ihre Ausgangsposition wird die Zwischenlagerschiene 34 an die Montageschiene 32 herangefahren und der linke Laufzug 21 an die Montageschiene 32 übergeben.

Sollen die Behanghälften aber zur Mitte der Vertikaljalousie öffnen müssen der linke und der rechte Laufzug 21 vertauscht werden. Hierzu wird die Übergabeschiene 31 zunächst in die Position fluchtend mit der Montageschiene 32 gefördert und der linke Laufzug 21 an die Zwischenlagerschiene 34 übergeben (Fig. 1). Die Übergabeschiene 31 wird nun wieder in ihre ursprüngliche Position zurückgefahren, die Zwischenlagerschiene 34 an die Montageschiene 32 herangefahren und der linke Laufzug 21 in die Montageschiene 32 geschoben. Nach dem die Zwischenlagerschiene 34 wieder in ihre Ausgangsposition zurückgefahren worden ist, wird die Übergabeschiene 31 wieder in die Positionen fluchtend mit der Montageschiene 32 verfahren und der rechte Laufzug 21 in die Montageschiene 32 verschoben.

Im Bereich der Montageschiene 32 befinden sich ein Magazin 64 für Endumlenkungen 62 und ein Magazin 65 für ein Mittelstück 66, welches bei geteiltem Behang zwischen die beiden Behanghälften eingesetzt wird. Das Magazin 64 für die Endumlenkungen 62 ist im Mündungsbereich der Montageschiene 32 angeordnet. Das Magazin 65 für die Mittelstücke 66 befindet sich im mittleren Bereich der Montageschiene 32. Nachdem der Laufzug 21 bzw., bei geteiltem Behang, die Laufzüge 21 in die Montageschiene 32 eingeschoben wurden, wird eine Endumlenkung 62 aus dem Magazin 64 entnommen und in die Montageschiene 32 so eingesetzt. Bei geteiltem Behang wird ein Mittelstück 66 aus dem Magazin 64 entnommen und in die Montageschiene 32 zwischen die beiden Laufzüge 21 eingesetzt.

An dem dem Mündungsbereich gegenüberliegenden Ende der Montageschiene 32 befindet sich eine Zuführeinheit 35 für das Monogetriebe 43. Dieser Zuführeinheit 35 ist ein Sortierförderer 36 für Wellensicherungsringe zugeordnet, mittels derer die Wendewelle der Vertikaljalousie im Monogetriebe 43 gesichert wird. Jedem Monogetriebe 43 wird dabei ein Wellensicherungsring zugeordnet. Die Monogetriebe 43 sind in einem aufrechten Magazin 42 bevorratet. Das jeweils untere Monogetriebe 43 wird zunächst mittels einer Ausrichteinheit 37 ausgerichtet, nämlich in die Anschlagstellung verfahren, die zur ausgerichteten Positionen des Laufzuges 21 paßt. Das Monogetriebe 43 wird nun in die Montageschiene 32 verschoben. Dabei wird ein Wellensicherungsring zugeführt.

Die Montageschiene 32 wird nun in eine Position fluchtend zu einer Endmontageschiene 38 verfahren. In die Endmontageschiene 38 wurde zuvor von einem Bediener die Wendewelle 39 für die Vertikaljalousie eingelegt, und zwar in dafür vorgesehene heb- und senkbare Aufnahmen 40. Konkret sind drei Aufnahmen 40 vorgesehen, von denen je nach Länge der Wendewelle 39, die von der Behangbreite abhängig ist, die in der Darstellung gemäß Fig. 4 linke Aufnahme 40 zusammen mit der rechten oder mittleren Aufnahmen 40 zum Einsatz kommen. Gegebenenfalls. können auch alle drei Aufnahmen 40 zum Einsatz kommen, was aber im vorliegenden Fall nicht vorgesehen ist.

Der Laufzug 21 bzw. die beiden Laufzüge 21 werden nun zusammen mit dem Monogetriebe 43, der Endumlenkung 62 und ggf. dem Mittelstück 66 (das Mittelstück 66 ist in Fig. 5 nur zur Verdeutlichung eingezeichnet, obwohl der Fall eines einteiligen Behangs gezeigt ist) in die Endmontageschiene 38 verschoben und dabei die Wendewelle 39 in die Laufwagen 12 und den Zugwagen 17 sowie das Monogetriebe 43 eingefädelt. Dabei wird auch die Wendewelle 39 mittels des Wellensicherungsringes im Monogetriebe 43 gesichert.

Zum Verschieben der Endumlenkung 62, des Laufzuges 21 bzw. der beiden Laufzüge 21, ggf. dem Mittelstück und des Monogetriebes 43 dienen zwei Einschubleisten 44 und 45, die über eine Kupplung 46 miteinander gekuppelt sind. Der Einschubleiste 45 ist zu diesem Zweck eine Zahnstange 47 zugeordnet, in die ein Mitnehmer 48 an der Einschubleiste 44 eingreift. An den Einschubleisten 44 und 45 sind Einschuborgane 50, 67, 68 und Einschubfinger 49 angebracht. Die Einschubfinger 49 werden je nach Typ und Länge der Tragschiene während des Einschubes des Laufzuges 21 in die Endmontageschiene 38 aktiviert. Ein Einschuborgan 50 nimmt das Monogetriebe 43 und ein Einschuborgan 67 die Endumlenkung mit. Ein weiteres Einschuborgan 68 nimmt ggf. das Mittelstück 66 mit. Nach der Montage des Wellensicherungsringes, wie zuvor beschrieben, wird das Monogetriebe 43 und die Wendewelle 39, durch verfahren der beiden Einschubleisten 44 und 45, auf manuelle Zugkettenmontageposition gebracht. Zuvor wurden die Aufnahmen 40 für die Wendewelle 39 nach unten gefahren. Durch auskuppeln des Mitnehmers 48 kann nun die Einschubleiste 44 (ausgekuppelt von Einschubleiste 45) mit der Endumlenkung 62 auf maschinelle Zugkettenmontageposition fahren.

Der Endmontageschiene 38 ist eine Schweißstation 51 für eine Zugkette 52 der Vertikaljalousie zugeordnet, die aus Gründen der Vereinfachung in Fig. 1 weggelassen ist. Bei der Schweißstation 51 wird die Zugkette 52 von einer Vorratsrolle (nicht dargestellt) abgezogen, abgelängt und beide Enden werden miteinander verschweißt. Dieses geschieht wie folgt:

Das führende Ende der noch auf der Vorratsrolle befindlichen Zugkette 52 wird von einem Greifer 58 erfaßt. Sodann greift ein Umlenkdorn 55 hinter die Zugkette 52 und zieht die Zugkette 52 nach links bis in eine Position oberhalb der Endumlenkung 62. Der Umlenkdorn 55 ist zu diesem Zweck an Führungen 54 verfahrbar gelagert. Die Zugkette 52 (Schlaufe) wird nun von oben maschinell auf die Endumlenkung 62 gestreift. Jetzt wird die Endumlenkung 62 mit der Einschubleiste 44 in eine Übergabeposition zur Verfahreinheit 63 in das Tragschienenprofil 59 eingeschoben und gleichzeitig die Zugkette 52 von der Rolle nachgezogen. Die Verfahreinheit 63 verschiebt nun die Endumlenkung 62 weiter in das Tragschienenprofil 59 bis die richtige Zugkettenlänge nach links erreicht ist.

Alternativ kann die Zugkette 52 auch durch Verfahren des Umlenkdorns 55 auf die für die jeweilige Tragschiene erforderliche Länge der Zugkette 52 gebracht werden und erst dann an die Endumlenkung 62 übergeben werden.

Jetzt greift ein Umlenkdorn 53 hinter die Zugkette 52 und zieht die Zugkette 52 nach rechts bis in eine Position oberhalb des Monogetriebes 43. Der Umlenkdorn 53 ist zu diesem Zweck ebenfalls an Führung 54 verfahrbar gelagert. Nun hat die Zugkette 52 die endgültige Länge, die sich aus der Tragschienenlänge und einer prozentualen Vorspannung errechnet. Nachdem die Zugkette 52 positioniert wurde, wird sie mittels Abschneider 71, zwischen den Zugkettenkugeln von der Vorratsrolle abgeschnitten und die beiden Enden zu einem Ring verschweißt. Hierzu wird ein Schweißkolben 56 der an einer Heizeinrichtung 57 angeordnet ist, wie in Fig. 8 gezeigt, eingeschwenkt.

Die rechte Schlaufe der Zugkette 52 wird nun vom Bediener manuell vom Umlenkdorn 53 entnommen, in ein Kettenrad für das Monogetriebe 43 eingelegt und das Kettenrad sodann mit dem Monogetriebe 43 verschraubt. Die Schweißstelle der Zugkette 52 wird ebenfalls manuell vom Bediener aus dem Greifer 58 entnommen und in den Zugwagen 17 gedrückt (Clipverbindung ). Bei geteilten Behang wird der zweite Zugwagen 17 zu einem späteren Zeitpunkt montiert.

Nun wird die Kupplung 46 wieder aktiviert und die beiden Einschubleisten 44, 45 und die Verfahreinheit 63 weiter in Richtung Tragschienenprofil gefahren, diese Bewegung erfolgt absolut synchron. Durch die Verfahreinheit 63, Einschuborganen 50, 67, 68 und den Einschubfingern werden nun alle innen liegende Teile in die Tragschiene 59 geschoben.

Jetzt sind die Endumlenkung 62 zusammen mit dem Laufzug 21 bzw. den Laufzügen 21 und dem Monogetriebe 43 in das Tragschienenprofil 59 verschoben. Monogetriebe 43 und Endumlenkung 62 werden dabei an den gegenüberliegenden Stirnseiten des Tragschienenprofils 59 positioniert. Schließlich wird ein Wellensicherungsring aus einem Magazin 72, welches von einem Sotierförderer 70 befüllt wird, zugeführt und auf die Wendewelle 39 geschoben. Der Wellensicherungsring sichert die Wendewelle 39 in der Endumlenkung 62.

Abschließend wird nun eine Endkappe aus einem Magazin 73 zugeführt und am Ende des Tragschienenprofils 59 auf die Endumlenkung 62 gedreht. Die Tragschiene ist nun fertig montiert und wird von der Maschine automatisch freigegeben. Die Einschubleisten 44 und 45 fahren wieder in Grundstellung.

Die vorstehende Beschreibung geht davon aus, daß die Bedienkette oder ein sonstiger Antrieb für das Monogetriebe 43 rechts an der Tragschiene angeordnet ist. Dieses ist im allgemeinen ausreichend, da im allgemeinen die Tragschiene auch andersherum an einem Fenster oder dergleichen angebracht werden kann. Wenn dieses aber aufgrund besonderer Gestaltung, beispielsweise bei Tragschienen mit einer aufwendig gestalteten Sichtseite, nicht möglich ist, ist es auch denkbar, daß die Endumlenkung 62 im Bereich der Montageschiene 32 und das Monogetriebe 43 über den Endanschlag 61 zugeführt wird. Gegebenenfalls können hierfür Wechselmagazine vorgesehen werden, so daß je nach Bedarf das eine oder andere zugeführt wird. Nicht in den Fig. Dargestellt ist eine Steuerung zum Steuern der einzelnen Komponeten.

Soweit in der vorstehenden Beschreibung von einer manuellen Befüllung der Magazine ausgegangen wird, so ist alternativ selbstverständlich auch eine automatische Befüllung über Roboter, Sortierförderer oder dergleichen denkbar. Mit der oben beschriebenen Vorrichtung ist jedoch für die Bedienperson genügend Zeit vorhanden, die oben beschriebenen manuellen Tätigkeiten auszuführen.

### Bezugszeichenliste :

- 10: Laufzugmodul
- 11: Laufzugmodul
- 12: Laufwagen
- 13: Sortierförderer
- 14: Laufwagensortierung
- 15: Laufwagenzuführung
- 16: Laufwagenzuführung
- 17: Zugwagen
- 18: Sortierförderer
- 19: Sortierförderer
- 20: Zugwagenzuführung
- 21: Laufzug
- 22: Greifer
- 23: Laufzugmontage
- 24: Schiene
- 25: Sicherungsdorn
- 26: Schneckenausrichteinheit
- 27: Dorn
- 28: Zylinder
- 29: Abstandhalterstanze
- 30: Abstandhalter
- 31: Übergabeschiene
- 32: Montageschiene
- 33: Übergabeschieber
- 34: Zwischenlagerschiene
- 35: Zuführeinheit
- 36: Sortierförderer
- 37: Ausrichteinheit
- 38: Endmontageschiene
- 39: Wendewelle
- 40: Aufnahme
- 41: Sicherungsdorn
- 42: Magazin
- 43: Monogetriebe
- 44: Einschubleiste
- 45: Einschubleiste
- 46: Kupplung
- 47: Zahnstange
- 48: Mitnehmer
- 49: Einschubfinger
- 50: Einschuborgan
- 51: Schweißstation
- 52: Zugkette
- 53: Umlenkdorn
- 54: Führung
- 55: Umlenkdorn
- 56: Schweißkolben
- 57: Heizeinrichtung
- 58: Greifer
- 59: Tragschienenprofil
- 60: Vorratsrolle
- 61: Endanschlag
- 62: Endumlenkung
- 63: Verfahreinheit
- 64: Magazin
- 65: Magazin
- 66: Mittelstück
- 67: Einschuborgan
- 68: Einschuborgan
- 69: Lagerelement

## Patentansprüche

1. Verfahren zur Montage von Tragschienen für Vertikaljalousien, bei dem ein Zugwagen (17), eine der Länge der Tragschienen entsprechende Anzahl von Laufwagen (12), ein Betätigungsgetriebe (43) für die Vertikaljalousie und eine Endumlenkung (62) aus jeweils dafür vorgesehenen Magazinen (13, 19, 42, 64) mittels jeweils zugeordneter Entnahmemittel entnommen werden, bei dem der Zugwagen (17) und die Laufwagen (12) hinsichtlich der Stellung ihres Lamellenhakens mittels eines Laufzugmoduls (10, 11) ausgerichtet und in einer Schiene (24, 32) zu einem Laufzug (21) gruppiert werden, und bei dem der Laufzug (21) mittels eines Einschubmoduls in ein Tragschienenprofil (59) eingeschoben wird.

2. Verfahren nach Anspruch 1, bei dem der Laufzug (21) während der Fertigung eines Laufzuges (21) aus dem Zugwagen (17) und den Laufwagen (12) zwei benachbarte Wagen (12, 17) mittels eines Abstandstreifens (30) miteinander verbunden werden.

3. Verfahren nach Anspruch 1 oder 2, bei dem für Vertikaljalousien mit geteiltem Behang zwei Laufzüge (21) synchron gefertigt werden.

4. Verfahren nach Anspruch 3, bei dem zwischen die Laufzüge (21) ein Mittelstück (66) eingelegt wird.

5. Verfahren nach einem der Ansprüche 1 bis 4, bei dem eine Zugkette (52) von einer Vorratsrolle abgezogen und abgelängt wird und die so entstandenen Enden miteinander verschweißt werden, wobei die Zugkette (52) sodann in den Zugwagen (17), dem Betätigungsgetriebe (43) und der Endumlenkung (62) eingelegt wird.

6. Vorrichtung zur Montage von Tragschienen für Vertikaljalousien mit folgenden Merkmalen:
a) einem Laufzugmodul (10, 11), in dem ein Zugwagen (17) und eine vorgegebene Anzahl von Laufwagen (12) hinsichtlich der Stellung ihres Lamellenhakens ausgerichtet und zu einem Laufzug (21) gruppiert werden können wobei jeweils zwei benachbarte Wagen (12, 17) mittels eines Abstandshalters (30) miteinander verbunden werden,
b) einem Modul, in dem der Laufzug (21) mit einem Betätigungsgetriebe (43) und/oder einer Endumlenkung (62) bestückt werden kann.
c) einem Einschubmodul, in dem der Laufzug (21) in ein Tragschienprofil (59) eingeschoben und das Betätigungsgetriebe (43) und/oder die Endumlenkung (62) positioniert werden kann.

7. Vorrichtung nach Anspruch 6 mit zwei Laufzugmodulen (10, 11) für rechte und linke Laufzüge (21).

8. Vorrichtung nach Anspruch 6 oder 7 mit Sicherungsdornen (25, 41) in den Modulen, um die Laufwagen (12) und den Zugwagen (17) hinsichtlich der Position ihrer Lamellenhaken ausgerichtet zu halten.

9. Vorrichtung nach einem der Ansprüche 6 bis 8 mit einer Stanze (29) zum Stanzen von Abstandstreifen (30) aus einem Vorratstreifen.

10. Vorrichtung nach einem der Ansprüche 6 bis 9 mit einer Zwischenlagerschiene (34) in der ein linker oder rechter Laufzug (21) zwischenspeicherbar ist.

11. Vorrichtung nach Anspruch 10, wobei der Laufzug (21) aus der Zwischenspeicherschiene (34) an eine Montageschiene (32) übergebbar ist.

12. Vorrichtung nach Anspruch 10 oder 11 wobei der Zwischenspeicherschiene (34) ebenfalls ein Sicherungsdorn für den Laufzug (21) zuordbar ist.

13. Vorrichtung nach einem der Ansprüche 6 bis 12 wobei der Laufzug (21) im Einschubmodul mit einem Zugorgan (52) bestückbar ist.

## Claims

1. Method for mounting supporting rails for vertical blinds, in which a traction carriage (17), a number of running carriages (12) corresponding to the length of the supporting rails, an actuating drive unit (43) for the vertical blind, and a final deflecting element (62) are removed from respective magazines (13, 19, 42, 64) with the aid of respectively associated removing means, in which the traction carriage (17) and the running carriages (12) are aligned in regard to the position of the lamella hook thereof by means of a running traction module (10, 11) and are grouped together in a rail (24, 32) so as to form a running tractive element (21), and in which said running tractive element (21) is inserted into a profiled member (59) of the supporting rail by means of an insertion module.

2. Method according to claim 1, in which during the assembly of a running tractive element (21) from the traction carriage (17) and the running carriages (12), two neighbouring carriages (12, 17), the running tractive element (21), are linked together by means of a spacer strip (30).

3. Method according to claim 1 or 2, in which two running tractive elements (21) are synchronously assembled for vertical blinds with divided hangings.

4. Method according to claim 3, in which a centrepiece (66) is inserted between the running tractive elements (21).

5. Method according to one of claims 1 to 4, in which a pull chain (52) is pulled off a reserve spool and cut to length and the thus resulting ends are welded together, wherein the pull chain (52) is then inserted into the traction carriage (17), the actuating drive unit (43) and the final deflecting element (62).

6. Device for assembling supporting rails for vertical blinds with the following features:
a) a running traction module (10, 11), in which a traction carriage (17) and a defined number of running carriages (12) are aligned in regard to the position of their lamella hook and can be grouped into a running tractive element (21), wherein each two neighbouring carriages (12, 17) are joined together by means of a spacer (30),
b) a module, in which the running tractive element (21) can be assembled with an actuating drive unit (43) and/or a final deflecting element (62).
c) an insertion module, in which the running tractive element (21) can be inserted into a profiled member of the supporting rail (59) and the actuating drive unit (43) and/or the final deflecting element (62) can be positioned.

7. Device according to claim 6 having two running traction modules (10, 11) for the right and left running tractive elements (21).

8. Device according to claim 6 or 7 having security pins (25, 41) in the modules, in order to hold the running carriages (12) and the traction carriage (17) in alignment in regard to the position of their lamella hooks.

9. Device according to one of claims 6 to 8 with a punch (29) to punch out spacer strips (30) from a reel of strips.

10. Device according to one of claims 6 to 9 with an intermediate storage rail (34) in which a left or right running tractive element (21) can be temporarily stored.

11. Device according to claim 10, wherein the running tractive element (21) can be transferred from the intermediate storage rail (34) onto an assembly rail (32).

12. Device according to claim 10 or 11 wherein the intermediate storage rail (34) is also an attachable security pin for the running tractive element (21).

13. Device according to one of claims 6 to 12, wherein the running tractive element (21) in the insertion module can be fitted with a traction organ (52).

## Revendications

1. Procédé de montage de rails porteurs pour rideaux verticaux, dans lequel un chariot tracteur (17), un nombre dépendant de la longueur des rails de chariots suiveurs (12), une motorisation (43) pour le rideau vertical et un cardan (62) sont prélevés de magasins respectifs prévus pour chacun (13, 19, 42, 64) par des moyens de prélèvements respectivement disposés à cet effet, dans lequel le chariot tracteur (17) et les chariots suiveurs (12) sont disposés en fonction de la position de leur crochet lamelle à l'aide d'un module de train de chariots (10,11) et groupés en un train de chariots (21) dans un rail (24, 32), et dans lequel le train de chariots (21) est introduit dans un profil de rail porteur (59) au moyen d'un module d'introduction.

2. Procédé selon la revendication 1, dans lequel le train de chariots (21) pendant la fabrication du train de chariots (21) à partir du chariot tracteur (17) et des chariots suiveurs (12) deux chariots adjacents (12, 17) sont reliés entre eux au moyen d'une bande d'écartement (30).

3. Procédé selon l'une des revendications 1 ou 2, dans lequel on fabrique deux trains de chariots (21) synchrones pour des rideaux verticaux à deux pans séparés.

4. Procédé selon la revendication 3, dans lequel on dispose une entretoise (66) entre les trains de chariots (21).

5. Procédé selon l'une des revendications 1 à 4, dans lequel une chainette (52) est prélevée d'une bobine, coupée, et les deux bouts ainsi obtenus sont soudés entre eux, la chainette (52) étant introduite dans le chariot tracteur (17), la motorisation (43) et le cardan (62).

6. Dispositif pour le montage de rails porteurs pour rideaux verticaux avec les configurations suivantes :
a. Un module de trains de chariots (10, 11), dans lequel un chariot tracteur (17) et un nombre prédéterminé de chariots suiveurs (12) peuvent être disposés en fonction de la position de leur crochet lamelle et groupés en un train de chariots (21), et dans lequel deux chariots voisins quelconques (12, 17) sont reliés entre eux grâce à une bande d'écartement (30),
b. Un module, dans lequel on peut équiper un train de chariots (21) d'une motorisation (43) et/ou d'un cardan (62),
c. Un module d'introduction, dans lequel le train de chariots (21) peut être introduit dans un profil de rail porteur (59) et la motorisation (43) et/ou le cardan (62) peuvent être positionnés.

7. Dispositif selon la revendication 6 avec deux modules de trains de chariots (10, 11) pour des trains de chariots (21) à gauche et à droite.

8. Dispositif selon l'une des revendications 6 ou 7 avec des piques de sécurité (25, 41) dans les modules, pour assurer la disposition des chariots suiveurs (12) et du chariot tracteur (17) en fonction de la position de leur crochet lamelle.

9. Dispositif selon l'une des revendications 6 à 8 avec un poinçon (29) pour poinçonner les bandes d'écartement (30) à partir d'une bande en bobine.

10. Dispositif selon l'une des revendications 6 à 9 avec un rail de stockage intermédiaire (34) dans lequel il est possible de stocker provisoirement un train de chariots (21) à gauche ou à droite.

11. Dispositif selon la revendication 10, dans lequel le train de chariots (21) est transférable du rail de stockage intermédiaire (34) vers le rail de montage (32).

12. Dispositif selon l'une des revendications 10 ou 11, dans lequel on peut disposer également une pique de sécurité sur le rail de stockage intermédiaire (34) pour le train de chariots (21).

13. Dispositif selon l'une des revendications 6 à 12, dans lequel le train de chariots (21) peut être équipé d'un organe de traction (52) dans le module d'introduction.
